# EUROPÄISCHE PATENTSCHRIFT

(11) **EP 3 702 045 B1**
(45) Veröffentlichungstag und Bekanntmachung des Hinweises auf die Patenterteilung: **02.06.2021**
(21) Anmeldenummer: 20170976.3
(22) Anmeldetag: 01.12.2017
(51) Int. Cl.: B05B 1/30, B05B 12/14, B05B 15/55

(54) **DRUCKKOPF UND ZUGEHÖRIGES BETRIEBSVERFAHREN**
PRINTING HEAD AND CORRESPONDING OPERATIONAL METHOD
TÊTE D'IMPRESSION ET PROCÉDÉ OPÉRATIONEL CORRESPONDANT

(30) Priorität: 14.12.2016 DE 102016014948
(43) Veröffentlichungstag der Anmeldung: 02.09.2020
(62) Teilanmeldung aus: 17811262.9
(73) Patentinhaber: Dürr Systems AG, 74321 Bietigheim-Bissingen (DE)
(72) Erfinder: Fritz, Hans-Georg, 73760 Ostfildern (DE); Wöhr, Benjamin, 74363 Eibensbach (DE); Kleiner, Marcus, 74354 Besigheim (DE); Bubek, Moritz, 71640 Ludwigsburg (DE); Beyl, Timo, 74354 Besigheim (DE); Herre, Frank, 71739 Oberriexingen (DE); Sotzny, Steffen, 71720 Oberstenfeld (DE)
(74) Vertreter: v. Bezold & Partner Patentanwälte - PartG mbB

(56) Entgegenhaltungen:
- EP-A1- 2 002 898
- DE-U1- 7 710 895
- US-A- 4 985 715

## Beschreibung

Die Erfindung betrifft einen Druckkopf zur Applikation eines Beschichtungsmittels auf ein Bauteil, insbesondere zur Lackierung eines Kraftfahrzeugkarosseriebauteils mit einem Lack. Weiterhin umfasst die Erfindung ein Betriebsverfahren für einen solchen Druckkopf.

Zur Serienlackierung von Kraftfahrzeugkarosseriebauteilen werden als Applikationsgerät üblicherweise Rotationszerstäuber eingesetzt, die jedoch den Nachteil eines beschränkten Auftragswirkungsgrades haben, d.h. nur ein Teil des applizierten Lacks lagert sich auf den zu beschichtenden Bauteilen ab, während der Rest des applizierten Lacks als sogenannter Overspray entsorgt werden muss.

Eine neuere Entwicklungslinie sieht dagegen als Applikationsgerät sogenannte Druckköpfe vor, wie sie beispielsweise aus DE 10 2013 002 412 A1, US 9, 108, 424 B2 und DE 10 2010 019 612 A1 bekannt sind. Derartige Druckköpfe geben im Gegensatz zu den bekannten Rotationszerstäubern keinen Sprühnebel des zu applizierenden Lacks ab, sondern einen räumlich eng begrenzten Lackstrahl, der sich nahezu vollständig auf dem zu lackierten Bauteil niederschlägt, so dass nahezu kein Overspray entsteht.

Derartige Druckköpfe weisen zur Steuerung der Beschichtungsmittelabgabe Steuerventile auf, wobei Figur 1 eine schematische Darstellung eines solchen Steuerventils zeigt, das in einem Druckkopf angeordnet ist.

Hierbei befindet sich in einer Düsenplatte 1 eine Düsenöffnung 2, die von dem Steuerventil entweder freigegeben oder versperrt wird. In der Düsenplatte 1 befinden sich neben der Düsenöffnung 2 weitere Düsenöffnungen, die jeweils von einem separaten Steuerventil gesteuert werden, wobei diese weiteren Düsenöffnungen zur Vereinfachung nicht dargestellt sind.

Weiterhin enthält der Druckkopf eine Basisplatte 3, die eine Beschichtungsmittelzuführung 4 begrenzt, d.h. der zu lackierende Lack wird über die Beschichtungsmittelzuführung 4 zugeführt und kann dann bei geöffnetem Steuerventil durch die Düsenöffnung 2 austreten.

An der Oberseite der Basisplatte 3 ist ein Spulenrohr 5 angeordnet, das außen mit einer Spule 6 bewickelt ist.

In dem Spulenrohr 5 befindet sich ein magnetischer Spulenkern 7, der ortsfest angeordnet und gegenüber dem Spulenrohr 5 durch eine Dichtung 8 abgedichtet ist.

Darüber hinaus befindet sich in dem Spulenrohr 5 ein magnetischer Anker 9, der auch als Ventilnadel bezeichnet werden kann und in Abhängigkeit von der Bestromung der Spule 6 in Richtung des Doppelpfeils verschiebbar ist, um die Düsenöffnung 2 entweder freizugeben oder zu verschließen.

Der Anker 9 trägt an seinem unteren Ende eine Dichtung 10, um die Düsenöffnung 2 in der dargestellten Schließstellung abzudichten, damit kein Lack aus der Düsenöffnung 2 austreten kann.

Darüber hinaus weist das Steuerventil noch eine Rückstellfeder 11 auf, welche den Anker 9 und damit auch die Dichtung 10 in der Zeichnung nach unten in die dargestellte Schließstellung drückt.

Zum Öffnen des Steuerventils wird die Spule 6 also so bestromt, dass der Anker 9 mit der Dichtung 10 in der Zeichnung aktiv nach oben gezogen wird und zwar entgegen der Federkraft der Rückstellfeder 11.

Zum Schließen des Steuerventils wird die Spule 6 dagegen stromlos geschaltet, so dass die Rückstellfeder 11 den Anker 9 und damit auch die Dichtung 10 in der Zeichnung nach unten in die dargestellte Schließstellung drücken kann.

Nachteilig an diesem bekannten Steuerventil ist die Tatsache, dass das Innere des Steuerventils und insbesondere ein Innenraum 12 des Spulenrohrs 5 dem Lack ausgesetzt ist.

Zum einen können deshalb Lackreste in dem Innenraum 12 des Spulenrohrs 5 die Funktionsfähigkeit des Steuerventils beeinträchtigen. Beispielsweise können Lackablagerungen in dem Steuerventil die Freigängigkeit des Ankers 9 beeinträchtigen.

Zum anderen verhindern die Lackreste in dem Innenraum 12 des Spulenrohrs 5 aber auch einen Farbwechsel, da das Steuerventil im Betrieb nicht gespült werden kann. Zwar besteht bei den bekannten Druckköpfen mit derartigen Steuerventilen auch die Möglichkeit, einen andersfarbigen Lack zu applizieren.

Eine Möglichkeit hierzu besteht darin, das Steuerventil auszubauen, zu zerlegen, zu reinigen und wieder zusammenzubauen, was jedoch eine Zeitdauer von 1-2 Stunden benötigt und deshalb einen Farbwechsel im laufenden Betrieb verhindert.

Eine andere Möglichkeit für einen Farbwechsel besteht darin, den Druckkopf mit einer extrem hohen Spülmittelmenge von mehreren Litern und über einen längeren Zeitraum von mehreren Minuten zu spülen, was wegen der erforderlichen Spülmittelmenge und der erforderlichen Spüldauer ebenfalls einen Farbwechsel im laufenden Betrieb verhindert.

Schließlich besteht noch die Möglichkeit, das Steuerventil bzw. den kompletten Druckkopf auszutauschen, was jedoch ebenfalls im laufenden Betrieb nicht möglich ist und deshalb einen Farbwechsel verhindert.

Die vorstehend beschriebenen bekannten Druckköpfe ermöglichen deshalb im laufenden Betrieb keinen Farbwechsel.

Zum technischen Hintergrund der Erfindung ist auch hinzuweisen auf DE 696 22 407 T2 und DE 36 34 747 A1.

Der Erfindung liegt deshalb die Aufgabe zugrunde, einen entsprechend verbesserten Druckkopf zu schaffen und ein entsprechendes Betriebsverfahren anzugeben.

Diese Aufgabe wird durch den erfindungsgemäßen Druckkopf gemäß Anspruch 1 bzw. das erfindungsgemäße Betriebsverfahren gemäß Anspruch 12 gelöst.

Die Erfindung umfasst die allgemeine technische Lehre, den Druckkopf technisch so zu gestalten, dass im Beschichtungsbetrieb ein Farbwechsel ermöglicht wird. Dies wird dadurch erreicht, dass der Druckkopf bei einem Farbwechsel mit einem Spülmittel spülbar ist, um Beschichtungsmittelreste aus dem Druckkopf herauszuspülen.

Der erfindungsgemäße Druckkopf weist in Übereinstimmung mit dem Stand der Technik eine Beschichtungsmittelzuführung auf, um das zu applizierende Beschichtungsmittel dem Druckkopf zuzuführen. Darüber hinaus weist der erfindungsgemäße Druckkopf auch eine separate Spülmittelzuführung auf, um ein Spülmittel zuzuführen. Hierbei ist zu erwähnen, dass die Beschichtungsmittelzuführung von der Spülmittelzuführung getrennt ist, so dass der Druckkopf für die Zuführung des Beschichtungsmittels einerseits und für die Zuführung des Spülmittels andererseits getrennte Einlässe aufweist.

Bei wenigen Farben könnte ein Farbschlauch (Beschichtungsmittelzuführung) pro Farbe am Applikator (Druckkopf) angeschlossen sein (Integrated Color Changer Technik). Dann gibt es im oder am Applikator einen Spülmittelanschluss und einen Pulsluftanschluss. Diese werden dann zum Spülen benutzt. Darüber hinaus weist der erfindungsgemäße Druckkopf vorzugsweise auch eine Rückführung auf, um Beschichtungsmittel und/oder Spülmittel zurückzuführen und zwar wahlweise in eine Ringleitung oder in eine Entsorgung. Der erfindungsgemäße Druckkopf weist also neben den getrennten Anschlüssen für die Zuführung des Beschichtungsmittels und des Spülmittels vorzugsweise auch einen weiteren getrennten Anschluss auf, um Beschichtungsmittel bzw. Spülmittel zurückzuführen.

Der Rückführstrom in die Rückführung wird hierbei vorzugsweise durch ein steuerbares Rückführventil gesteuert, das als eigenmediumbetätigtes Rückführventil oder auch als Proportionalventil ausgeführt sein kann. Derartige Ventiltypen sind an sich aus dem Stand der Technik bekannt und müssen deshalb nicht näher beschrieben werden.

In einem bevorzugten Ausführungsbeispiel der Erfindung weist der Druckkopf mehrere Düsen auf, um das Beschichtungsmittel abzugeben. Den einzelnen Düsen ist hierbei vorzugsweise jeweils ein Steuerventil zugeordnet, um die Beschichtungsmittelabgabe durch die jeweilige Düse zu steuern. Die vorstehend erwähnte Spülmittelzuführung weist dann vorzugsweise Zweigleitungen auf, die zu den einzelnen Steuerventilen führen, so dass alle Steuerventile des Druckkopfs gleichzeitig mit dem Spülmittel gespült werden können.

Vorzugsweise sind die einzelnen Zweigleitungen der Spülmittelzuführung so ausgelegt, dass das zugeführte Spülmittel gleichmäßig auf die Zweigleitungen zu den Steuerventilen verteilt wird, so dass die einzelnen Steuerventile im Wesentlichen mit der gleichen Spülmittelmenge gespült werden.

Erfindungsgemäß weist der Druckkopf mindestens eine Düse zur Abgabe des Beschichtungsmittels und ein zugehöriges Steuerventil zur Steuerung der Beschichtungsmittelabgabe durch die Düse auf, wie bereits vorstehend kurz erläutert wurde. Das Steuerventil weist hierbei wie bei der eingangs beschriebenen bekannten Konstruktion eine elektrische Spule auf, die auf ein Spulenrohr aufgewickelt ist • Es wurde bereits eingangs zum Stand der Technik erläutert, dass sich in diesem Spulenrohr Beschichtungsmittelreste ablagern können, was zum einen die Funktionsfähigkeit des Steuerventils beeinträchtigen und zum anderen die Farbwechselfähigkeit verhindern kann. Bei dem erfindungsgemäßen Druckkopf mündet die Spülmittelzuleitung deshalb in das Spulenrohr, um das Innere des Spulenrohrs zu spülen.

Hierbei ist zu erwähnen, dass das Spulenrohr - wie bei dem eingangs beschriebenen herkömmlichen Steuerventil - vorzugsweise einen kreisförmigen Innenquerschnitt aufweist. Erfindungsgemäß weist das Steuerventil einen Spulenkern auf. Hierbei kann es vorteilhaft sein, wenn der Spulenkern einen Profilquerschnitt aufweist, der den Innenquerschnitt des Spulenrohrs nicht vollständig ausfüllt, um zwischen dem Spulenrohr und dem Spulenkern Platz zu lassen für das Spülmittel, damit das Spülmittel in axialer Richtung durchströmen kann. Beispielsweise kann der Spulenkern hierzu einen sternförmigen Profilquerschnitt aufweisen mit radial abstehenden und in axialer Richtung verlaufenden Rippen, so dass das Spülmittel zwischen den Rippen des Spulenkerns in axialer Richtung strömen kann.

Alternativ besteht die Möglichkeit, dass der Spulenkern in seiner Mantelfläche eine Spülnut aufweist, die beispielsweise axial, in Umfangsrichtung oder spiralförmig verlaufen kann. Ferner können in dem Spulenkern aber auch axial verlaufende Spülkanäle angeordnet sein.

Ein weiteres Beispiel sieht vor, dass der Profilquerschnitt des Spulenkerns gitterförmig ist und von dem Spülmittel durchströmt werden kann.

Weiterhin ist zu erwähnen, dass der Spulenkern vorzugsweise gegenüber dem Spulenrohr mit einer Dichtung abgedichtet ist, insbesondere mit einer Druckfestigkeit von mehr als 2bar, 4bar oder 6bar.

Es wurde bereits vorstehend kurz erwähnt, dass der Druckkopf mehrere Steuerventile aufweisen kann, die alle gespült werden können. Dabei weisen die einzelnen Steuerventile in der Regel jeweils ein Spulenrohr auf, wobei die Spülmittelzuführung dann in sämtliche Spulenrohre mündet, um alle Spulenrohre spülen zu können.

Ferner ist zu erwähnen, dass das Steuerventil wie bei dem eingangs beschriebenen bekannten Steuerventil - einen verschiebbaren Anker aufweist, der in Abhängigkeit von der Bestromung der Spule verschoben wird und in Abhängigkeit von seiner Stellung die Düse verschließt oder freigibt. Dieser Anker verläuft vorzugsweise auf einem Teil seiner Länge koaxial in dem Spulenrohr und weist vorzugsweise einen axial durchlässigen Profilquerschnitt auf, damit Spülmittel zwischen dem Anker und der Innenwand des Spulenrohrs strömen kann. Hierzu weist der Anker vorzugsweise einen nichtkreisförmigen Profilquerschnitt auf, der den kreisförmigen Innenquerschnitt des Spulenrohrs nicht vollständig ausfüllt und deshalb eine axiale Spülmittelströmung erlaubt. Beispielsweise kann der Profilquerschnitt des Ankers sternförmig oder kreuzförmig sein.

Erfindungsgemäß mündet die Spülmittelzuführung in axialer Richtung zwischen dem Anker und dem Spulenkern in das Spulenrohr.

Der erfindungsgemäße Druckkopf ermöglicht vorzugsweise einen schnellen Farbwechsel innerhalb einer Farbwechseldauer von weniger als 1h, 20min, 10min, 30s, 10s oder sogar weniger als 5s.

Hierbei werden auch möglichst geringe Farbwechselverluste angestrebt, die bei dem erfindungsgemäßen Druckkopf vorzugsweise kleiner sind als 5l, 2l, 200ml, 20ml, 10ml, 5ml oder sogar kleiner als 2ml.

Dies führt auch vorteilhaft zu einem sehr geringeren Spülmittelverbrauch bei einem Farbwechsel, wobei der Spülmittelverbrauch vorzugsweise kleiner ist als 10l, 5l, 2l, 200ml, 100ml, 50ml, 20ml oder sogar kleiner als 10ml.

Ferner besteht im Rahmen der Erfindung auch die Möglichkeit, dass der Druckkopf mehrere getrennte Spülmittelzuführungen aufweist, um verschiedene Spülmittel zuzuführen, die beispielsweise an das jeweilige Beschichtungsmittel angepasst sein können.

Darüber hinaus ist zu erwähnen, dass der Druckkopf mit seinen medienführenden Teilen vorzugsweise so konstruiert ist, dass die medienführenden Teile totraumfrei und/oder hinterschneidungsfrei sind, um die Spülbarkeit zu verbessern.

Zur Verbesserung der Spülbarkeit besteht auch die Möglichkeit, dass der Druckkopf an seinen Oberflächen, die mit dem Beschichtungsmittel in Kontakt kommen, mit einer reinigungsfördernden Beschichtung versehen ist, wobei eine solche Beschichtung auch als "Easy-to-clean-Beschichtung" bekannt ist.

Darüber hinaus ist zu bemerken, dass die Erfindung nicht nur Schutz beansprucht für den vorstehend beschriebenen erfindungsgemäßen Druckkopf als einzelnes Bauteil bzw. als Austauschteil. Vielmehr beansprucht die Erfindung auch Schutz für eine komplette Beschichtungseinrichtung mit einem solchen Druckkopf.

Darüber hinaus umfasst die erfindungsgemäße Beschichtungseinrichtung vorzugsweise auch einen Farbwechsler, wie beispielsweise einen Linearfarbwechsler, einen Rotationsfarbwechsler, einen in den Druckkopf integrierten Farbwechsler oder einen A/B-Farbwechsler. Diese Typen von Farbwechslern sind an sich aus dem Stand der Technik bekannt und müssen deshalb nicht weiter beschrieben werden.

Schließlich umfasst die Erfindung auch ein entsprechendes Betriebsverfahren für einen solchen Druckkopf, wobei sich die einzelnen Verfahrensschritte bereits aus der vorstehenden Beschreibung ergeben und deshalb nicht näher beschrieben werden müssen.

Allerdings ist zu erwähnen, dass das Spülmittel ein Universalspülmittel sein kann, das sowohl für wasserbasierten Lack als auch für Lösemittellack geeignet ist. Darüber hinaus kann das Spülmittel ein VOC-freies (VOC: volatile organic compounds) Spülmittel sein.

Bei dem Spülvorgang kann der Druckkopf zusammen mit dem Spülmittel auch oder abwechselnd mit Pulsluft gespült werden.

Ferner besteht auch die Möglichkeit, dass dem Druckkopf zum Spülen ein Aerosol zugeführt wird.

Weiterhin besteht im Rahmen der Erfindung die Möglichkeit, dass dem Druckkopf nacheinander verschiedene Spülmittel zugeführt werden.

In einer Variante des erfindungsgemäßen Betriebsverfahrens wird zunächst ein lösemittelbasierter Lack zugeführt und appliziert. Anschließend wird der Druckkopf dann mit einem lösemittelbasierten Spülmittel gespült, um Reste des lösemittelbasierten Lacks auszuspülen. Optional kann dann noch ein Trennmittel zugeführt werden, beispielsweise Alkohol. Im nächsten Schritt wird dann ein Wasserlack zugeführt und appliziert. Schließlich wird der Druckkopf dann mit einem wasserlackbasierten Spülmittel gespült, um Reste des Wasserlacks auszuspülen.

Die vorstehende Beschreibung erläutert einen Wechsel von einem lösemittelbasierten Lack zu einem Wasserlack. Selbstverständlich ist auch umgekehrt ein Wechsel von einem Wasserlack auf einen lösemittelbasierten Lack möglich, was eine entsprechend geänderte Reihenfolge der vorstehend beschriebenen Verfahrensschritte erfordert.

Nach einem Farbwechsel wird der Druckkopf vorzugsweise mit dem neuen Beschichtungsmittel angedrückt, d.h. befüllt. Dabei wird vorzugsweise auch eine definierte Lackmenge durch die Düse des Druckkopfs ausgebracht.

Beim Betrieb des erfindungsgemäßen Druckkopfs besteht auch die Möglichkeit, dass alle bei einem Spülvorgang abgegebenen Fluide (Beschichtungsmittel und Spülmittel) für eine Entsorgung aufgefangen werden.

Ferner besteht auch die Möglichkeit, dass beim Farbwechsel auch die Außenfläche des Düsenkopfs gespült wird, um dort anhaftende Beschichtungsmittelreste zu entfernen.

Zu dem Spülvorgang ist weiterhin zu erwähnen, dass das Spülmittel nacheinander oder abwechselnd in die Rückführung oder durch die Düse abgeführt werden kann. Darüber hinaus besteht optional auch die Möglichkeit eines Spülens mit einem Gemisch aus Spülmittel und Pulsluft.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung eines herkömmlichen Steuerventils in einem Druckkopf zur Lackapplikation,
- Figur 2: eine schematische Darstellung des Steuerventils mit einer Spülmittelzuführung,
- Figur 3: eine Abwandlung von Figur 2, bei der das Spülmittel über die Beschichtungsmittelzuführung zugeführt wird, wobei diese Abwandlung nicht Teil der vorliegenden Erfindung ist,
- Figur 4: eine weitere Abwandlung mit einem spülbaren Führungskäfig für den Anker, wobei diese Abwandlung nicht Teil der vorliegenden Erfindung ist,
- Figur 5: eine weitere Abwandlung mit einem spülbaren Führungsstößel, wobei diese Abwandlung nicht Teil der vorliegenden Erfindung ist,
- Figur 6: eine weitere Abwandlung mit einer Spülmittelzuführung am oberen Ende des Spulenrohrs, wobei diese Abwandlung nicht Teil der vorliegenden Erfindung ist,
- Figur 7: eine Abwandlung mit einer flexiblen Membran zur Trennung des Steuerventils von den medienführenden Kanälen, wobei diese Abwandlung nicht Teil der vorliegenden Erfindung ist,
- Figur 8: eine schematische Darstellung eines erfindungsgemäßen Druckkopfs mit einem vorgeschalteten Farbwechsler und einer Rückführung, sowie
- Figur 9: eine schematische Darstellung zur Versorgung von mehreren Steuerventilen mit Spülmittel und Beschichtungsmittel.

Im Folgenden wird nun die schematische Darstellung eines erfindungsgemäßen Steuerventils in Figur 2 beschrieben, wobei das Steuerventil in einem Druckkopf angeordnet ist. Dieses Ausführungsbeispiel eines erfindungsgemäßen Steuerventils stimmt teilweise mit dem eingangs beschriebenen und in Figur 1 dargestellten herkömmlichen Steuerventil überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass das Steuerventil eine Spülmittelzuführung 13 aufweist, die in den Innenraum 12 des Spulenrohrs 5 mündet. Über diese Spülmittelzuführung 13 kann also Spülmittel zugeführt werden, um das Steuerventil bei einem Farbwechsel mit einem Spülmittel zu spülen. Dadurch ist ein Farbwechsel im laufenden Betrieb innerhalb kurzer Zeit möglich.

Darüber hinaus weist das Steuerventil in diesem Ausführungsbeispiel eine besondere Bauform der Dichtung 8 zwischen dem Spulenkern 7 und dem Spulenrohr 5 auf, wobei die Dichtung 8 eine Druckfestigkeit von mehr als 2bar ermöglicht.

Figur 3 zeigt eine schematische Darstellung einer Abwandlung, die nicht Teil der vorliegenden Erfindung ist, wobei diese Abwandlung teilweise mit dem vorstehend beschriebenen Ausführungsbeispiel übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieser Abwandlung besteht darin, dass der verschiebbare Anker 9 frei von Spülmittel umströmt werden kann, so dass das Spülmittel auch den Innenraum 12 des Spulenrohrs 5 spülen kann. Hierzu weist der Anker 9 einen kreuzförmigen Profilquerschnitt mit axial verlaufenden Rippen auf, so dass das Spülmittel zwischen den Rippen des Ankers 9 in axialer Richtung in den Innenraum 12 des Spulenrohrs 5 strömen kann. Das Spülmittel wird hierbei also nicht - wie bei Figur 2 - über die Spülmittelzuführung 13 zugeführt, sondern über die Beschichtungsmittelzuführung 4, die also abwechselnd zur Zuführung von Beschichtungsmittel und zur Zuführung von Spülmitteln dient. Der Spulenkern 7 ist hierbei gegenüber dem Innenraum 12 durch die Dichtung 8 abgedichtet.

Figur 4 zeigt eine weitere Abwandlung, die nicht Teil der vorliegenden Erfindung ist, wobei diese Abwandlung mit der vorstehend beschriebenen Abwandlung übereinstimmt, so dass zur Vermeidung von Wiederholungen auf die vorstehende Beschreibung Bezug genommen wird, wobei für entsprechende Einzelheiten dieselben Bezugszeichen verwendet werden.

Eine Besonderheit dieser Abwandlung besteht darin, dass der verschiebbare Anker 9 in einem spülbaren Führungskäfig 14 angeordnet ist, der aus einem geschlitzten Zylinder besteht, so dass das Innere des Führungskäfigs 14 gespült werden kann. Dabei dichtet die Dichtung 8 den Innenraum des Spulenrohrs 5 gegen den medienführenden Bereich ab.

Figur 5 zeigt noch eine weitere Abwandlung, so dass wieder zur Vermeidung von Wiederholungen auf die vorstehende Beschreibung verwiesen wird, wobei für entsprechende Einzelheiten dieselben Bezugszeichen verwendet werden.

Hierbei weist der Anker 9 mittig eine Führungsbohrung 15 auf, in die ein Führungsstift 16 eingreift, wobei die Passung aus der Führungsbohrung 15 und dem Führungsstift 16 ebenfalls für Spülmittel zugänglich ist.

Darüber hinaus dichtet die Dichtung 8 hierbei den Ringspalt zwischen dem Spulenrohr 5 und dem Spulenkern 7 ab.

Die Abwandlung gemäß Figur 6 stimmt wieder teilweise mit dem Ausführungsbeispiel gemäß Figur 2 überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieser Abwandlung, die nicht Teil der vorliegenden Erfindung ist, besteht darin, dass die Spülmittelzuführung 13 hierbei nicht zwischen dem Spulenkern 7 und dem Anker 9 in den Innenraum 12 des Spulenrohrs einmündet. Vielmehr mündet die Spülmittelzuführung 13 hierbei am oberen Ende des Spulenrohrs 5 in das Spulenrohr.

Wichtig ist hierbei, dass der Spulenkern 7 den freien Innenquerschnitt des Spulenrohrs 5 nicht vollständig ausfüllt, damit das Spülmittel von der oben gelegenen Spülmittelzuführung 13 nach unten in den Innenraum 12 strömen kann.

Figur 7 zeigt eine weitere Abwandlung eines spülbaren Steuerventils, wobei diese Abwandlung, nicht Teil der vorliegenden Erfindung ist, und wobei das Steuerventil hierzu eine flexible Membran 17 vorsieht, die das Steuerventil von den medienführenden Teilen in der Beschichtungsmittelzuführung 4 trennt. Hierbei muss das Steuerventil selbst also nicht mit Spülmittel gespült werden, da das Steuerventil selbst überhaupt nicht in Kontakt kommt mit dem jeweiligen Lack. Vielmehr wird nur die Membran 17 auf ihrer Beschichtungsmittelseite von dem jeweiligen Lack berührt, so dass auch nur diese Seite der Membran 17 gespült werden muss, was ohne weiteres möglich ist, indem über die Beschichtungsmittelzuführung Spülmittel zugeführt wird.

Figur 8 zeigt eine stark vereinfachte schematische Darstellung einer erfindungsgemäßen Beschichtungseinrichtung mit einer Beschichtungsmittelzuführung 18, einem Farbwechsler 19, einem erfindungsgemäßen Druckkopf 20, einem Rückführventil 21 und einer Rückführung 22.

Der Farbwechsler 19 kann dem Druckkopf 20 hierbei verschiedenfarbige Beschichtungsmittel zuführen, wobei der Druckkopf 20 wahlweise über eine nicht dargestellte Spülmittelzuführung oder über die Beschichtungsmittelzuführung 18 mit Spülmittel gespült werden kann.

Bei einem Spülvorgang anfallende Reste aus Beschichtungsmittel und Spülmittel können dann in die Rückführung 22 abgeführt werden.

Schließlich zeigt Figur 9 eine schematische Darstellung eines erfindungsgemäßen Druckkopfs mit mehreren Steuerventilen 23.1, 23.4, die über eine gemeinsame Beschichtungsmittelzuführung 24 mit mehreren Zweigleitungen 25 mit Beschichtungsmittel versorgt werden.

Darüber hinaus weist die Beschichtungseinrichtung noch eine gemeinsame Spülmittelzuführung 26 auf, die über jeweils eine Zweigleitung 27 mit den einzelnen Steuerventilen 23.1-23.4 verbunden ist, so dass alle Steuerventile 23.1-23.4 des Druckkopfs mit Spülmittel gespült werden können.

### Bezugszeichenliste:

- 1: Düsenplatte
- 2: Düsenöffnung
- 3: Basisplatte
- 4: Beschichtungsmittelzuführung
- 5: Spulenrohr
- 6: Spule
- 7: Spulenkern
- 8: Dichtung zwischen Spulenkern und Spulenrohr
- 9: Anker (Ventilnadel)
- 10: Dichtung zum Abdichten der Düsenöffnung
- 11: Rückstellfeder
- 12: Innenraum des Spulenrohrs
- 13: Spülmittelzuführung
- 14: Spülbarer Führungskäfig für den Anker
- 15: Führungsbohrung im Anker
- 16: Führungsstift
- 17: Membran
- 19: Farbwechsler
- 18: Beschichtungsmittelzuführung
- 20: Druckkopf
- 21: Rückführventil
- 22: Rückführung
- 23.1-23.4: Steuerventile
- 24: Beschichtungsmittelzuführung
- 25: Zweigleitungen der Beschichtungsmittezuführung
- 26: Spülmittelzuführung
- 27: Zweigleitungen der Spülmittelzuführung

## Patentansprüche

1. Druckkopf zur Applikation eines Beschichtungsmittels auf ein Bauteil, insbesondere zur Lackierung eines Kraftfahrzeugkarosseriebauteils mit einem Lack, mit
a) mindestens einer Düse (2) zur Abgabe des Beschichtungsmittels,
b) einer Spülmittelzuführung (13; 26) zur Zuführung eines Spülmittels, wobei der Druckkopf optional im Beschichtungsbetrieb einen Farbwechsel ermöglicht und bei einem Farbwechsel mit dem Spülmittel spülbar ist, um Beschichtungsmittelreste aus dem Druckkopf herausauszuspülen,
c) mindestens einem Steuerventil (23.1-23.4) zur Steuerung der Beschichtungsmittelabgabe durch die mindestens eine Düse (2) mit
c1) einer elektrischen Spule (6),
c2) einem Spulenrohr (5), auf das die Spule (6) außen aufgewickelt ist,
c3) einem verschiebbaren Anker (9), der in Abhängigkeit von der Bestromung der Spule (6) verschoben wird und in Abhängigkeit von seiner Stellung die Düse verschließt oder freigibt, und
c4) einem Spulenkern (7) im Inneren des Spulenrohrs (5),
**dadurch gekennzeichnet,**
d) **dass** die Spülmittelzuführung (13; 26) in axialer Richtung zwischen dem Anker (9) und dem Spulenkern (7) in das Spulenrohr (5) mündet, um das Spülmittel zuzuführen und in das Innere des Spulenrohrs (5) zu leiten.

2. Druckkopf nach Anspruch 1, **gekennzeichnet durch**
a) eine Beschichtungsmittelzuführung (4; 24) zur Zuführung des zu applizierenden Beschichtungsmittels und/oder zur Zuführung des Spülmittels, und/oder
b) die Spülmittelzuführung (13; 26), die zur Zuführung des Spülmittels separat ausgebildet ist.

3. Druckkopf nach Anspruch 2, **gekennzeichnet durch**
a) eine Rückführung (22) zur Rückführung des Beschichtungsmittels und/oder des Spülmittels, und
b) ein Rückführventil (21) zur Steuerung des Rückführstroms in die Rückführung, insbesondere
b1) als eigenmediumbetätigtes Rückführventil oder
b2) als Proportionalventil.

4. Druckkopf nach Anspruch 2 oder 3,
**dadurch gekennzeichnet,**
a) **dass** der Druckkopf mehrere Düsen aufweist, um das Beschichtungsmittel abzugeben,
b) **dass** der Druckkopf mehrere Steuerventile (23.1-23.4) aufweist, die den einzelnen Düsen (2) zugeordnet sind und die Beschichtungsmittelabgabe durch die einzelnen Düsen (2) steuern,
c) **dass** die Spülmittelzuführung (26) Zweigleitungen (27) zu den einzelnen Steuerventilen (23.1-23.4) aufweist, so dass alle Steuerventile (23.1-23.4) mit dem Spülmittel gespült werden,
d) **dass** die Zweigleitungen der Spülmittelzuführung (13; 26) optional so ausgelegt sind, dass das zugeführte Spülmittel gleichmäßig auf die Zweigleitungen zu den Steuerventilen verteilt wird, so dass die Steuerventile im Wesentlichen mit der gleichen Spülmittelmenge gespült werden.

5. Druckkopf nach einem der vorhergehenden Ansprüche,
**dadurch gekennzeichnet,**
a) **dass** das Spulenrohr (5) optional einen kreisförmigen Innenquerschnitt aufweist,
b) **dass** der Spulenkern (7) optional einen Profilquerschnitt aufweist, der den Innenquerschnitt des Spulenrohrs (5) nicht vollständig ausfüllt, um zwischen dem Spulenrohr (5) und dem Spulenkern (7) Platz zu lassen für das Spülmittel,
c) **dass** der Profilquerschnitt des Spulenkerns (7) sternförmig ist,
d) **dass** der Profilquerschnitt des Spulenkerns (7) optional in seiner Mantelfläche mindestens eine Spülnut aufweist, die vorzugsweise
d1) axial,
d2) in Umfangsrichtung oder
d3) spiralförmig verläuft, und/oder
e) **dass** der Profilquerschnitt des Spulenkerns (7) optional einen axial verlaufenden Spülkanal aufweist,
f) **dass** der Profilquerschnitt des Spulenkerns (7) optional gitterförmig ist,
g) **dass** der Spulenkern (7) gegenüber dem Spulenrohr (5) optional mittels einer Dichtung (8) abgedichtet ist, insbesondere mit einer Druckfestigkeit von mehr als 2bar, 4bar, oder 6 bar.

6. Druckkopf nach Anspruch 5,
**dadurch gekennzeichnet,**
a) **dass** der Druckkopf mehrere Spulenrohre (5) aufweist, und
b) **dass** von der Spülmittelzuführung (13; 26) Zweigleitungen in alle Spulenrohre (5) abgehen, und/oder
c) **dass** die Spulenrohre (5) gemeinsam gespült werden können, und/oder
d) **dass** die Spulenrohre (5) individuell einzeln gespült werden können.

7. Druckkopf nach einem der vorhergehenden Ansprüche,
**dadurch gekennzeichnet,**
a) **dass** der Anker (9) auf einem Teil seiner Länge koaxial in dem Spulenrohr (5) verläuft,
b) **dass** der Anker (9) einen axial durchlässigen Profilquerschnitt aufweist, um Spülmittel zwischen dem Anker (9) und der Innenwand des Spulenrohrs (5) durchleiten zu können,
c) **dass** der Anker (9) vorzugsweise einen nicht-kreisförmigen Profilquerschnitt aufweist, insbesondere einen sternförmigen oder kreuzförmigen Profilquerschnitt, um Platz zu lassen für das Beschichtungsmittel

8. Druckkopf nach einem der vorhergehenden Ansprüche, **dadurch gekennzeichnet,**
a) **dass** der verschiebbare Anker (9) eine mittige Führungsbohrung (15) aufweist, und
b) **dass** in die Führungsbohrung (15) des beweglichen Ankers (9) ein ortsfester Führungsstift (16) hineinragt, und
c) **dass** die Führungsbohrung (15) in dem verschiebbaren Anker (9) spülbar ist.

9. Druckkopf nach einem der vorhergehenden Ansprüche,
**dadurch gekennzeichnet,**
a) **dass** der Druckkopf einen Farbwechsel innerhalb einer Farbwechseldauer von weniger als 1h, 20min, 10min, 30s, 10s, oder 5s ermöglicht, und/oder
b) **dass** der Farbwechsel nicht länger dauert als das Ein- bzw. Ausfördern des Beschichtungsobjekts aus der Lackierzone, und/oder
c) **dass** der Farbwechsel in der zeitlichen Lücke stattfindet, die durch den Abstand zwischen zwei Beschichtungsobjekten (Karossen) gegeben ist, und/oder
d) **dass** der Druckkopf bei einem Farbwechsel geringe Farbwechselverluste aufweist, die kleiner sind als 5l, 2l, 200ml, 20ml, 10ml, 5ml oder 2ml, und/oder
e) **dass** der Druckkopf bei einem Farbwechsel einen geringen Spülmittelverbrauch hat, der kleiner ist als 10l, 5l, 2l, 200ml, 100ml, 50ml, 20ml, 10ml, und/oder
f) **dass** der Druckkopf mehrere getrennte Spülmittelzuführungen (13; 26) aufweist, um verschiedene Spülmittel zuzuführen, und/oder
g) **dass** der Druckkopf im Wesentlichen totraumfrei und/oder hinterschneidungsfrei ist, und/oder
h) **dass** der Druckkopf an seinen Oberflächen, die mit dem Beschichtungsmittel in Kontakt kommen, mit einer reinigungsfördernden Beschichtung versehen ist, und/oder
i) **dass** der Druckkopf druckfest bis zu einem Druck von mindestens 1bar, 5bar, 6bar, 8bat, 10bar, 15bar oder 20bar.

10. Beschichtungseinrichtung zur Beschichtung von Bauteilen, insbesondere zur Lackierung von Kraftfahrzeugkarosseriebauteilen mit einem Lack, **gekennzeichnet durch** einen Drucckopf nach einem der vorhergehenden Ansprüche zur Applikation des Beschichtungsmittels auf das Bauteil.

11. Beschichtungseinrichtung nach Anspruch 10, **gekennzeichnet durch** einen Farbwechsler, der stromaufwärts vor dem Druckkopf angeordnet und ausgangsseitig mit dem Druckkopf verbunden ist, um den Druckkopf wahlweise mit verschiedenfarbigen Beschichtungsmitteln zu speisen, insbesondere in einer Bauweise als
a) Linearfarbwechsler,
b) Rotationsfarbwechsler,
c) integriertem Farbwechsler innerhalb des Druckkopfs, oder
d) A/B-Farbwechsler.

12. Betriebsverfahren für einen Druckkopf nach einem der Ansprüche 1 bis 9,
**gekennzeichnet durch** folgenden Schritt:
Spülen des Druckkopfs mit einem Spülmittel.

13. Betriebsverfahren nach Anspruch 12,
**dadurch gekennzeichnet,**
a) **dass** das Spülmittel ein Universalspülmittel ist, dass sowohl für wasserbasierten Lack als auch für Lösemittellack geeignet ist, und/oder
b) **dass** das Spülmittel ein VOC-freies Spülmittel ist, und/oder
c) **dass** dem Druckkopf zusammen mit dem Spülmittel oder abwechselnd Pulsluft zugeführt wird, und/oder
d) **dass** dem Druckkopf zum Spülen ein Aerosol zugeführt wird, und/oder
e) **dass** dem Druckkopf nacheinander verschiedene Spülmittel zugeführt werden.

14. Betriebsverfahren nach Anspruch 12 oder 13, **gekennzeichnet durch** folgende Schritte:
a) Zuführen eines lösemittelbasierten Lacks und Applikation des lösemittelbasierten Lacks,
b) Spülen des Druckkopfs mit einem lösemittelbasierten Spülmittel,
c) Optional Zuführen eines Trennmittels beim Wechsel von dem lösemittelbasierten Lack auf einen Wasserlack,
d) Zuführen eines Wasserlacks und Applikation des Wasserlacks, und
e) Spülen des Druckkopfs mit einem wasserbasierten Spülmittel.

15. Betriebsverfahren nach einem der Ansprüche 12 bis 14,
**gekennzeichnet durch** folgende Schritte:
a) Andrücken des Druckkopfs nach einem Farbwechsel auf ein neues Beschichtungsmittel mit dem neuen Beschichtungsmittel, und/oder
b) Ausbringen einer definierten Lackmenge nach einem Farbwechsel **durch** die Düse des Druckkopfs.

16. Betriebsverfahren nach einem der Ansprüche 12 bis 15,
**gekennzeichnet durch** folgende Schritte:
a) Auffangen aller bei einem Spülvorgang abgegebenen Fluide für eine Entsorgung einschließlich des ausgespülten alten Beschichtungsmittels und des verwendeten Spülmittels, und/oder
b) Spülen der Außenfläche des Düsenkopfs bei einem Farbwechsel.

17. Betriebsverfahren nach einem der Ansprüche 12 bis 16,
**dadurch gekennzeichnet,**
a) **dass** bei einem Spülvorgang folgende Schritte nacheinander oder abwechselnd durchgeführt werden:
a1) Spülen des Druckkopfs mit einem Spülmittel in die Rückführung des Druckkopfs, und
a2) Spülen des Druckkopfs mit einem Spülmittel durch die Düse des Druckkopfs, und
a3) optional Spülen des Druckkopfs mit einem Gemisch aus Spülmittel und Pulsluft,
b) **dass** ein Farbwechsel folgende Schritte umfasst:
b1) Spülen des Druckkopfs mit einem Spülmittel, und
b2) Andrücken des Druckkopfs mit einem neuen Beschichtungsmittel.

## Claims

1. Print head for applying a coating agent to a component, in particular for painting a motor vehicle body component with a paint, having
a) at least one nozzle (2) for dispensing the coating agent,
b) a rinsing agent feed (13; 26) for feeding a rinsing agent, the print head optionally enabling a color change during coating operation and being rinsable with the rinsing agent during a color change in order to rinse coating agent residues out of the print head,
c) at least one control valve (23.1-23.4) for controlling the coating agent delivery through the at least one nozzle (2) with
c1) an electric coil (6),
c2) a coil tube (5) on which the coil (6) is wound externally,
c3) a displaceable armature (9) which is displaced as a function of the energization of the coil (6) and closes or releases the nozzle depending on its position, and
c4) a coil core (7) inside the coil tube (5),
**characterized in**
d) **that** the rinsing agent feed (13; 26) opens into the coil tube (5) in the axial direction between the armature (9) and the coil core (7) in order to feed the rinsing agent and guide it into the interior of the coil tube (5).

2. Print head according to claim 1, **characterized by**
a) a coating agent feed (4; 24) for feeding the coating agent to be applied and/or for feeding the rinsing agent, and/or
b) the rinsing agent feed (13; 26), which is designed separately for feeding the rinsing agent.

3. Print head according to claim 2, **characterized by**
a) a recirculation system (22) for recirculating the coating agent and/or the rinsing agent, and
b) a recirculation valve (21) for controlling the recirculation flow into the recirculation system, in particular
b1) as an intrinsically medium-actuated recirculation valve or
b2) as a proportional valve.

4. Print head according to claim 2 or 3,
**characterized in**
a) **that** the print head has a plurality of nozzles for dispensing the coating agent,
b) **that** the print head has a plurality of control valves (23.1-23.4) which are assigned to the individual nozzles (2) and control the coating agent delivery by the individual nozzles (2),
c) **that** the rinsing agent supply (26) has branch lines (27) to the individual control valves (23.1-23.4), so that all the control valves (23.1-23.4) are rinsed with the rinsing agent,
d) **that** the branch lines of the rinsing agent supply (13; 26) are optionally designed in such a way that the rinsing agent supplied is distributed uniformly over the branch lines to the control valves, so that the control valves are rinsed essentially with the same quantity of rinsing agent.

5. Print head according to one of the preceding claims, **characterized in**
a) that the coil tube (5) optionally has a circular inner cross-section,
b) that the coil core (7) optionally has a transverse profile cross-section which does not completely fill the internal cross-section of the coil tube (5), in order to leave space between the coil tube (5) and the coil core (7) for the rinsing agent,
c) that the profile cross-section of the coil core (7) is star-shaped,
d) that the profile cross section of the coil core (7) has optionally in its outer surface at least one flushing groove which is preferably
d1) axially,
d2) in circumferential direction or
d3) spiral, and/or
e) that the profile cross section of the coil core (7) has optionally an axially extending flushing channel,
f) that the profile cross section of the coil core (7) is optionally grid-shaped,
g) that the coil core (7) is optionally sealed off from the coil tube (5) by means of a seal (8), in particular with a pressure resistance of more than 2 bar, 4 bar, or 6 bar.

6. Print head according to claim 5,
**characterized in**
a) **that** the print head has a plurality of coil tubes (5), and
b) **that** branches go off from the rinsing agent supply (13; 26) into all the coil tubes (5), and/or
c) **that** the coil tubes (5) can be rinsed together, and/or
d) **that** the coil tubes (5) can be rinsed individually.

7. Print head according to one of the preceding claims,
**characterized in**
a) that the armature (9) runs coaxially in the coil tube (5) over part of its length,
b) that the armature (9) has an axially permeable profile cross-section in order to be able to pass rinsing agent between the armature (9) and the inner wall of the coil tube (5),
c) that the armature (9) preferably has a non-circular profile cross-section, in particular a star-shaped or cross-shaped profile cross-section, in order to leave space for the coating agent.

8. Print head according to one of the preceding claims,
**characterized in**
a) that the displaceable armature (9) has a central guide bore (15), and
b) that a stationary guide pin (16) projects into the guide bore (15) of the movable armature (9), and
c) that the guide bore (15) in the movable armature (9) can be rinsed.

9. Print head according to any one of the preceding claims, **characterized in**
a) **that** the print head enables a color change within a color change duration of less than 1h, 20min, 10min, 30s, 10s, or 5s, and/or
b) **that** the color change takes no longer than the conveying of the coating object into or out of the coating zone, and/or
c) **that** the color change takes place in the time gap given by the distance between two coating objects (car bodies), and/or
d) **that** the print head, during a color change, has small color change losses which are smaller than 51, 21, 200ml, 20ml, 10ml, 5ml or 2ml, and/or
e) **that** the print head has a low rinsing agent consumption during a color change, which is smaller than 101, 51, 21, 200ml, 100ml, 50ml, 20ml, 10ml, and/or
f) **that** the print head has a plurality of separate rinsing agent feeds (13; 26) for feeding different rinsing agents, and/or
g) **that** the print head is essentially free of dead space and/or undercuts, and/or
h) **that** the print head is provided with a cleaning-promoting coating on its surfaces which come into contact with the coating agent, and/or
i) **that** the print head is pressure-resistant up to a pressure of at least 1bar, 5bar, 6bar, 8bat, lObar, 15bar or 20bar.

10. Coating installation for coating components, in particular for painting motor vehicle body components with a paint, **characterized by** a print head according to one of the preceding claims for applying the coating agent to the component.

11. Coating installation according to claim 10, **characterized by** a color changer which is arranged upstream of the print head and is connected on the output side to the print head in order to feed the print head selectively with different colored coating agents, in particular in a design as a
a) linear color changer,
b) rotary color changer,
c) integrated color changer within the print head, or
d) A/B color changer.

12. Operating method for a print head according to any one of claims 1 to 9, **characterized by** the following step:
Rinsing the print head with a rinsing agent.

13. Operating method according to claim 12,
**characterized in**
a) **that** the rinsing agent is a universal rinsing agent that is suitable for both water-based paint and solvent-based paint, and/or
b) **that** the rinsing agent is a VOC-free rinsing agent, and/or
c) **that** pulsed air is supplied to the print head together with the rinsing agent or alternately, and/or
d) **that** an aerosol is supplied to the print head for rinsing, and/or
e) **that** different rinsing agents are successively supplied to the print head.

14. Operating method according to claim 12 or 13, **characterized by** the following steps:
a) supplying a solvent-based paint and applying the solvent-based paint,
b) rinsing the print head with a solvent-based rinsing agent,
c) optionally feeding a release agent when changing from the solvent-based paint to a water-based paint,
d) supplying a water-based coating and applying the water-based coating, and
e) rinsing the print head with a water-based rinsing agent.

15. Operating method according to any one of claims 12 to 14, **characterized by** the following steps:
a) pressurizing the print head after a color change onto a new coating agent with the new coating agent, and/or
b) applying a defined amount of coating after a color change through the nozzle of the print head.

16. Operating method according to any one of claims 12 to 15, **characterized by** the following steps:
a) collecting all fluids discharged during a rinsing process for disposal, including the rinsed-out old coating agent and the rinsing agent used, and/or
b) rinsing the outer surface of the nozzle head during a color change.

17. Operating method according to any one of claims 12 to 16, **characterized in**
a) **that** the following steps are carried out successively or alternately during a rinsing process:
a1) rinsing the print head with a rinsing agent in the return path of the print head, and
a2) flushing the print head with a rinsing agent through the nozzle of the print head, and
a3) optionally flushing the print head with a mixture of rinsing agent and pulse air,
b) **that** an color change comprises the following steps:
b1) rinsing the print head with a rinsing agent, and
b2) pressing on the print head with a new coating agent.

## Revendications

1. Tête d'impression pour l'application d'un produit de revêtement sur un composant, plus particulièrement pour la peinture d'un composant de carrosserie de véhicule avec une peinture, avec
a) au moins une buse (2) pour la distribution du produit de revêtement,
b) une alimentation en produit de rinçage (13 ; 26) pour l'alimentation en produit de rinçage, dans laquelle la tête d'impression permet, en option, en fonctionnement de revêtement, un changement de couleur et peut être rincée lors d'un changement de couleur, afin d'éliminer les résidus de produit de revêtement de la tête d'impression,
c) au moins une soupape de commande (23.1 - 23.4) pour le contrôle de la distribution d u produit de revêtement par l'au moins une buse (2), avec
c1) une bobine électrique (6),
c2) un tube de bobine (5) sur lequel la bobine (6) est enroulée à l'extérieur,
c3) une armature coulissante (9), qui est coulissée en fonction de l'alimentation de la bobine (6) et qui obture ou libère la buse en fonction de sa position et
c4) un noyau de bobine (7) à l'intérieur du tube de bobine (5),
**caractérisée en ce que**
d) l'alimentation en produit de rinçage (13 ; 26) débouche, dans la direction axiale, entre l'armature (9) et le noyau de bobine (7), dans le tube de bobine (5) afin d'introduire le produit de rinçage et de le guider vers l'intérieur du tube de bobine (5).

2. Tête d'impression selon la revendication 1, **caractérisée par** a) une alimentation en produit de revêtement (4 ; 24) pour l'alimentation en produit de revêtement à appliquer et/ou pour l'alimentation en produit de rinçage et/ou b) l'alimentation en produit de rinçage (13; 26) qui est réalisée séparément pour l'alimentation en produit de rinçage.

3. Tête d'impression selon la revendication 2, **caractérisée par**
a) un retour (22) pour le retour du produit de revêtement et/ou du produit de rinçage et
b) une soupape de retour (21) pour le contrôle du flux de retour vers le retour, plus particulièrement
b1) sous la forme d'une soupape de retour actionnée par son propre fluide ou
b2) sous la forme d'une soupape proportionnelle.

4. Tête d'impression selon la revendication 2 ou 3,
**caractérisée en ce que**
a) la tête d'impression comprend plusieurs buses permettant de distribuer le produit de revêtement,
b) la tête d'impression comprend plusieurs soupapes de commande (23.1 - 23.4) qui correspondent aux différentes buses (2) et qui contrôlent la distribution du produit de revêtement par les différentes buses (2),
c) l'alimentation en produit de rinçage (26) comprend des embranchements (27) vers les différentes soupapes de commande (23.1 - 23.4), de façon à ce que toutes les soupapes de commande (23.1 - 23.4) soient rincées avec le produit de rinçage,
d) les embranchements de l'alimentation en produit de rinçage (13 ; 26) sont, en option, conçue de façon à ce que le produit de rinçage introduit soit réparti uniformément entre les embranchements de façon à ce que les soupapes de commande soient rincées globalement avec la même quantité de produit de rinçage.

5. Tête d'impression selon l'une des revendications précédentes,
**caractérisée en ce que**
a) le tube de bobine (5) présente, en option, une section transversale interne circulaire,
b) le noyau de bobine (7) présente, en option, une section transversale profilée qui ne remplit pas entièrement la section transversale interne du tube de bobine (5), afin de laisser de la place entre le tube de bobine (5) et le noyau de bobine (7) pour le produit de rinçage,
c) la section transversale profilée du noyau de bobine (7) présente la forme d'une étoile,
d) la section transversale profilée du noyau de bobine (7) comprend, en option, dans sa surface d'enveloppe, au moins une rainure de rinçage, qui s'étend de préférence
d1) axialement,
d2) dans la direction circonférentielle ou
d3) en spirale et/ou
e) la section transversale profilée du noyau de bobine (7) comprend, en option, un canal de rinçage s'étendant axialement,
f) la section transversale profilée du noyau de bobine (7) présente, en option, la forme d'une grille,
g) le noyau de bobine (7) est étanchéifié par rapport au tube de bobine (5), en option, au moyen d'un joint d'étanchéité (8), plus particulièrement avec une résistance à la pression supérieure à 2 bar, 4 bar ou 6 bar.

6. Tête d'impression selon la revendication 5,
**caractérisée en ce que**
a) la tête d'impression comprend plusieurs tubes de bobines (5) et
b) des embranchements partent de l'alimentation en produit de rinçage (13 ; 26) vers tous les tubes de bobines (5) et/ou
c) les tubes de bobines (5) peuvent être rincés ensemble et/ou
d) les tubes de bobines (5) peuvent être rincés individuellement.

7. Tête d'impression selon l'une des revendications précédentes,
**caractérisée en ce que**
a) l'armature (9) s'étend, sur une partie de sa longueur, de manière coaxiale dans le tube de bobine (5),
b) l'armature (9) présente une section transversale profilée avec un passage axial afin de pouvoir guider le produit de rinçage entre l'armature (9) et la paroi interne du tube de bobine (5),
c) l'armature (9) présente de préférence une section transversale profilée non circulaire, plus particulièrement une section transversale profilée en forme d'étoile ou cruciforme, afin de laisser de la place pour le produit de revêtement.

8. Tête d'impression selon l'une des revendications précédentes,
**caractérisée en ce que**
a) l'armature coulissante (9) comprend un perçage de guidage central (15) et
b) dans le perçage de guidage (15) de l'armature mobile (9), pénètre une tige de guidage fixe (16) et
c) le perçage de guidage (15) dans l'armature coulissante (9) peut être rincé.

9. Tête d'impression selon l'une des revendications précédentes,
**caractérisée en ce que**
a) la tête d'impression permet un changement de couleur dans une durée de changement de couleur inférieur à 1 h, 20 min, 10 min, 30 s, 10 s ou 5 s et/ou
b) le changement de couleur ne dure pas plus longtemps que l'entrée respectivement la sortie de l'objet à revêtir de la zone de peinture et/ou
c) le changement de couleur a lieu dans l'intervalle de temps déterminé par la distance entre deux objets à revêtir (carrosserie) et/ou
d) la tête d'impression présente, lors d'un changement de couleur, de faibles pertes de changement de couleur, inférieures à 5 l, 2 l, 200 ml, 20 ml, 10 ml, 5 ml ou 2 ml et/ou
e) la tête d'impression présente, lors d'un changement de couleur, une faible consommation de produit de rinçage, inférieure à 10 l, 5 l, 2 l, 200 ml, 100 ml, 50 ml, 20 ml, 10 ml et/ou
f) la tête d'impression comprend plusieurs alimentations de produit de rinçage séparées (13 ; 26) afin d'introduire différents produits de rinçage et/ou
g) la tête d'impression est globalement exempte de zone morte et/ou de contre-dépouille et/ou
h) la tête d'impression est munie, au niveau de ses surfaces qui entrent en contact avec le produit de revêtement, d'un revêtement favorisant le nettoyage et/ou
i) la tête d'impression est résistante à la pression jusqu'à une pression d'au moins 1 bar, 5 bar, 6 bar, 8 bar, 10 bar, 15 bar ou 20 bar.

10. Dispositif de revêtement pour le revêtement de composants, plus particulièrement pour la peinture de composants de carrosserie de véhicules avec une peinture, **caractérisé par** une tête d'impression selon l'une des revendications précédentes, pour l'application du produit de revêtement sur le composant.

11. Dispositif de revêtement selon la revendication 10, **caractérisé par** un changeur de couleur qui est disposé en amont de la tête d'impression et qui est relié, côté sortie, avec la tête d'impression, afin d'alimenter la tête d'impression au choix avec différents produits de revêtement, plus particulièrement avec une structure de type
a) changeur de couleur linéaire,
b) changeur de couleur rotatif,
c) changeur de couleur intégré à l'intérieur de la tête d'impression ou
d) changeur de couleur A/B.

12. Procédé de fonctionnement pour une tête d'impression selon l'une des revendications 1 à 9, **caractérisé par** l'étape suivante :
rinçage de la tête d'impression avec un produit de rinçage.

13. Procédé de fonctionnement selon la revendication 12, **caractérisé en ce que**
a) le produit de rinçage est un produit de rinçage universel qui est adapté aussi bien à une peinture à base d'eau qu'à une peinture à solvant et/ou
b) le produit de rinçage est un produit de rinçage exempt de COV et/ou
c) dans la tête d'impression est introduit, conjointement avec le produit de rinçage ou en variante, de l'air pulsé et/ou
d) dans la tête d'impression est introduit, pour le rinçage, un aérosol et/ou
e) dans la tête d'impression sont introduits successivement différents produits de rinçage.

14. Procédé de fonctionnement selon la revendication 12 ou 13, **caractérisé par** les étapes suivantes :
a) introduction d'une peinture à base de solvant et application de la peinture à base de solvant,
b) rinçage de la tête d'impression avec un produit de rinçage à base de solvant,
c) en option, introduction d'un produit de séparation lors du changement de la peinture à base de solvant à une peinture à base d'eau,
d) introduction d'une peinture à base d'eau et application de la peinture à base d'eau et
e) rinçage de la tête d'impression avec un produit de rinçage à base d'eau.

15. Procédé de fonctionnement selon l'une des revendications 12 à 14, **caractérisé par** les étapes suivantes :
a) pressurisation de la tête d'impression après un changement de couleur vers un nouveau produit de revêtement avec le nouveau produit de revêtement et/ou
b) sortie d'une quantité de peinture définie après un changement de couleur par la buse de la tête d'impression.

16. Procédé de fonctionnement selon l'une des revendications 12 à 15, **caractérisé par** les étapes suivantes :
a) collecte de tous les fluides distribués lors d'un processus de rinçage pour une élimination de l'ancien produit de revêtement rincé ainsi que du produit de rinçage utilisé et/ou
b) rinçage de la surface externe de la tête de buse lors d'un changement de couleur.

17. Procédé de fonctionnement selon l'une des revendications 12 à 16, **caractérisé en ce que**
a) lors d'un processus de rinçage, les étapes suivantes sont exécutées successivement ou en alternance :
a1) rinçage de la tête d'impression avec un produit de rinçage vers le retour de la tête d'impression et
a2) rinçage de la tête d'impression avec un produit de rinçage par la buse de la tête d'impression et
a3) en option, rinçage de la tête d'impression avec un mélange de produit de rinçage et d'air pulsé,
b) un changement de couleur comprend les étapes suivantes :
b1) rinçage de la tête d'impression avec un produit de rinçage et
b2) pressurisation de la tête d'impression avec un nouveau produit de revêtement.
